# EUROPÄISCHE PATENTSCHRIFT

(11) **EP 0 250 754 B1**
(45) Veröffentlichungstag und Bekanntmachung des Hinweises auf die Patenterteilung: **18.04.1990**
(21) Anmeldenummer: 87105967.1
(22) Anmeldetag: 23.04.1987
(51) Int. Cl.: B26F 1/32

(54) **Brieflocher**
Letter perforator
Perforateur pour lettres

(30) Priorität: 14.06.1986 DE 3620095
(43) Veröffentlichungstag der Anmeldung: 07.01.1988
(73) Patentinhaber: Firma Louis Leitz, D-70469 Stuttgart (DE)
(72) Erfinder: Pflugfelder, Theodor, D-7141 Schwieberdingen (DE)
(74) Vertreter: Patentanwälte Dr. Ing. Eugen Maier Dr. Ing. Eckhard Wolf

(56) Entgegenhaltungen:
- AT-B- 316 484

## Beschreibung

Die Erfindung betrifft einen Brieflocher mit einem einen Einschubschlitz aufweisenden Locherkörper und zwei unter der Einwirkung einer Rückholfeder stehenden, im wesentlichen quer zum Einschubschlitz in Lochstempelführungen geführten, durch einen auf ihre rückwärtigen Stirnflächen einwirkenden Hebelmechanismus betätigbaren Lochstempeln, wobei der Hebelmechanismus ein um einen zwischen den beiden Lochstempelführungen am Locherkörper senkrecht zu der von den Lochstempelführungen gebildeten Ebene ausgerichteten Lagerbolzen schwenkbares Betätigungsorgan aufweist.

Bei einem bekannten Brieflocher dieser Art (AT-B 316 484) besteht der Hebelmechanismus aus zwei gelenkig miteinander verbundenen Druckhebeln, von denen einer als Betätigungshebel ausgebildet ist. Die beiden Druckhebel sind jeweils um einen in Wangen des Locherkörpers eingesteckten Lagerbolzen schwenkbar gelagert und weisen je eine auf die rückwärtigen Stirnflächen der Lochstempel einwirkende Druckwelle aus. Ein in das gabelförmig ausgebildete Ende des Betätigungshebels eingesteckter, durch ein Langloch des anderen Druckhebels hindurchgeführter Bolzen überträgt beim Lochen die Schwenkbewegung des Betätigungshebels auf den anderen Druckhebel und wird dabei innerhalb des Langlochs quer zur Bolzenachse verschoben.

Ausgehend hiervon liegt der Erfindung die Aufgabe zugrunde, den Brieflocher der eingangs angegebenen Art dahingehend zu verbessern, daß beide Lochstempel mit einem einzigen Hebel betätigbar sind.

Diese Aufgabe wird erfindungsgemäß dadurch gelöst, daß der Brieflocher die im kennzeichnenden Teil des Anspruchs 1 oder 2 angegebenen Merkmale aufweist. Vorteilhafte Ausgestaltungen und Weiterbildungen der erfindungsgemäßen Brieflocher ergeben sich aus den abhängigen Ansprüchen.

Im folgenden wird die Erfindung anhand zweier in der Zeichnung in schematischer Weise dargestellter unterschiedlicher Ausführungsformen des erfindungsgemäßen Brieflochers näher erläutert. Es zeigen
Fig. 1 eine vordere Breitseitenansicht des Brieflochers der ersten Ausführungsform;
Fig. 2 eine Draufsicht auf den Brieflocher nach Fig.1;
Fig. 3 eine vordere Breitseitenansicht des Brieflochers der zweiten Ausführungsform.
Fig. 4 eine Schmalseitenansicht des Brieflochers nach Fig. 3.

Der Brieflocher der ersten Ausführungsform weist einen Locherkörper 1 auf, an dessen Rückseite der Betätigungshebel 2 gelagert ist. Der Locherkörper weist einen Einschubschlitz 5 auf, oberhalb bzw. unterhalb dessen an der Vorderseite des Brieflochers Aussparungen 13,14 vorgesehen sind, deren dem Einschubschlitz 5 zugewandten Begrenzungen den Rückholfedern 4,4' als Widerlager dienen. Das entgegengesetzte Widerlager wird durch eine gegen eine Ringschulter der Lochstempel 3,3' anliegende Ringscheibe gebildet. An der Rückseite des Locherkörpers 1 sind nach der Ruckseite und der oberen bzw. unteren Schmalseite des Locherkörpers 1 randoffene Aussparungen 11,12 vorgesehen, in die die Enden der Lochstempel 3,3' hineinragen, deren Stirnflächen von als Bolzen ausgebildeten Druckstücken 21,22 übergriffen werden, die an dem Betätigungshebel 2, senkrecht von diesem abstehnd, befestigt sind.

Da der Betätigungshebel 2 auf den Lochstempel 3 als einarmiger Hebel mit kürzerem Kraftarm einwirkt, während er als doppelarmiger Hebel auf den Lochstempel 3' mit längerem Kraftarm einwirkt, können die beiden Rückholfedern 4,4' mit unterschiedlicher Rückstellkraft ausgebildet sein. Auch können die Lochstempel 3,3' eine unterschiedliche Länge aufweisen, so daß diese nacheinander zur Wirkung kommen und die auf den Betätigungshebel 2 ausgeübte Kraft eine kleinere ist, als wenn beide Lochstempel gleichzeitig in den Einschubschlitz 5 eindringen. Zur Aufnahme und Entnahme der ausgestanzten Schnitzel können an dem Locherkörper 1 weitere abdeckbare Aussparungen vorgesehen sein.

Bei dem zweiten, in den Fig. 3 und 4 dargestellten Ausführungsbeispiel weist der Locherkörper 6 einen zur Grundplatte parallelen Einschubschlitz 61 und zwei einen spitzen Winkel miteinander bildende Führungen für die Lochstempel 7,7' auf, deren Rückholfedern 8,8' in nach der Vorderseite des Brieflochers offene Aussparungen 62,62' eingesetzt sind, deren Widerlager in gleicher Weise wie bei dem ersten Ausführungseispiel ausgebildet sind. Mittig zwischen den beiden Lochstempelführungen ist mittels eines Lagerbolzens 10 der Betätigungshebel 9 an dem Locherkörper 6 gelagert, mittels dessen die Lochstempel 7,7' wahlweise betätigt werden können.

## Patentansprüche

1. Brieflocher mit einem einen Einschubschlitz (5) aufweisenden Locherkörper (1) und zwei unter der Einwirkung einer Rückholfeder (4, 4') stehenden, im wesentlichen quer zum Einschubschlitz (5) in Lochstempelführungen geführten, durch einen auf ihre rückwärtigen Stirnflächen einwirkenden Hebelmechanismus betätigbaren Lochstempeln (3, 3'), wobei der Hebelmechanismus (2) ein um einen zwischen den beiden Lochstempelführungen am Locherkörper (1) senkrecht zu der von den Lochstempelführungen gebildeten Ebene ausgerichteten Lagerbolzen schwenkbares Betätigungsorgan aufweist, dadurch gekennzeichnet, daß der Hebelmechanismus aus einem einzigen Betätigungshebel (2) besteht, der als zweiarmiger Hebel ausgebildet ist, mit dessen einem Arm der eine und mit dessen anderem Arm der andere Lochstempel (3, 3') verschiebbar ist.

2. Brieflocher mit einem einen Einschubschlitz (61) aufweisenden Locherkörper (6) und zwei unter der Einwirkung einer Rückholfeder (8, 8') stehenden, im wesentlichen quer zum Einschubschlitz (61) in Lochstempelführungen geführten, durch einen auf ihre rückwärtigen Stirnflächen einwirkenden Hebelmechanismus betätigbaren Lochstempeln (7, 7'), wobei der Hebelmechanismus (9) ein um einen zwischen den beiden Lochstempelführungen am Locherkörper senkrecht zu der von den Lochstempelführungen gebildeten Ebene ausgerichteten Lagerbolzen (6) schwenkbares Betätigungsorgan aufweist, dadurch gekennzeichnet, daß der Hebelmechanismus aus einem einzigen, wechselweise auf die beiden Lochstempel (7, 7') einwirkenden Betätigungshebel (9) besteht.

3. Brieflocher nach Anspruch 1 oder 2, dadurch gekennzeichnet, daß die Achsen der Lochstempelführungen mit der Ebene des Einschubschlitzes (5; 61) einen von 90_{°} verschiedenen Winkel bilden.

4. Brieflocher nach Anspruch 1 oder 3, dadurch gekennzeichnet, daß zu beiden Seiten des Einschubschlitzes (5) je eine Lochstempelführung angeordnet ist.

5. Brieflocher nach einem der Ansprüche 1, 3 oder 4, dadurch gekennzeichnet, daß der Betätigungshebel (2) an einer Breitseite des Locherkörpers (1) gelagert ist und in rückwärtige Aussparungen (11, 12) des Locherkörpers (1) eingreifende, die Lochstempel (3, 3') übergreifende Druckstücke (21, 22) aufweist.

6. Brieflocher nach einem der Ansprüche 1 bis 5, dadurch gekennzeichnet, daß die Rückholfedern (4, 4'; 8, 8') in vorderseitigen Aussparungen (13, 13', 62, 62_{'}) des Locherkörpers (1; 6) angeordnet sind.

7. Brieflocher nach einem der Ansprüche 1, 3 bis 6, dadurch gekennzeichnet, daß die auf die beiden Lochstempel (3, 3') einwirkenden Hebelarme des zweiarmigen Betätigungshebels (2) unterschiedlich lang sind.

8. Brieflocher nach Anspruch 7, dadurch gekennzeichnet, daß die beiden Rückholfedern (4, 4') eine unterschiedliche Rückstellkraft aufweisen.

9. Brieflocher nach einem der Ansprüche 1 bis 8, dadurch gekennzeichnet, daß die Lochstempel (3, 3') zeitlich nacheinander betätigbar sind.

10. Brieflocher nach einem der Ansprüche 2, 3 oder 6, dadurch gekennzeichnet, daß die Lochstempelführungen einen spitzen Winkel miteinander bilden.

11. Brieflocher nach einem der Ansprüche 2, 3, 6 oder 10, dadurch gekennzeichnet, daß der Betätigungshebel an einem mittig zwischen den beiden Lochstempelführungen angeordneten Schwenklager (10) gelagert ist.

## Claims

1. Letter perforator comprising a perforator body (1) including an insert slot (5) and two perforator dies (3, 3') which are under the influence of a return spring (4, 4') and initially disposed perpendicularly to the insert slot (5) and guided in perforator-die guides, and which are operatable by a lever mechanism (2) acting on their rearward face surfaces whereby the lever mechanism comprises an operating member which is tiltable around a mounting pin aligned between the two perforator-die guides at the peforator body perpendicular to the plane formed by the perforator-die guides, characterised in that the lever mechanism comprises a single operating lever (2), constructed to be a two-armed lever, one arm of which displaces one perforator die and the other arm of which displaces the other perforator die (3, 3').

2. Letter perforator comprising a perforator body (6) including an insert slot (61) and two perforator dies (7, 7_{'}) which are under the influence of a return spring (8, 8') and initially disposed perpendicularly to the insert slot (61) and guided in perforator-die guides, and which are operatable by a lever mechanism acting on their rearward face surfaces whereby the lever mechanism (9) comprises an operating member which is tiltable around a mounting pin (6) aligned between the two perforator-die guides at the perforator body perpendicular to the plane formed by the perforator-die guides, characterised in that the lever mechanism comprises a single operating lever (9), alternately effecting the two perforator dies (7, 7_{'}).

3. Letter perforator according to claim 1 or 2, characterised in that the axes of the perforator-die guides and the plane of the insert slot (5; 61) are at an angle of 90°.

4. Letter perforator according to claim 1 or 3, characterised in that one each perforator-die guide is disposed at both sides of the insert slot (5).

5. Letter perforator according to one of the claims 1, 3 or 4, characterised in that the operating lever (2) is mounted on one broadside of the perforator body (1) and has pressure members (21, 22) which engage into rearward recesses (11, 12) of the perforator body (1) and embrace the perforator dies (3, 3').

6. Letter perforator according to one of the claims 1 to 5, characterised in that the return springs (4, 4'; 8, 8') are disposed in forward recesses (13, 13'; 62, 62') of the perforator body (1; 6).

7. Letter perforator according to one of the claims 1, 3 to 6, characterised in that the two lever arms, effecting the two perforator dies (3, 3'), of the two-armed operating lever (2) are of different length.

8. Letter perforator according to caim 7, characterised in that the two return springs (4, 4') have different return strength.

9. Letter perforator according to one of the claims 1 to 8, characterised in that the perforator dies (3, 3') are timewise operatable one after the other.

10. Letter perforator according to one of the claims 2, 3 or 6, characterised in that the perforator-die guides are at an acute angle to each other.

11. Letter perforator according to one of the claims 2, 3, 6 or 10, characterised in that the operating lever is mounted on a tiltable bearing (10) centrally between the two perforator-die guides.

## Revendications

1. Perforateur de bureau, comprenant un corps de perforateur (1) muni d'une fente d'introduction (5) et deux poinçons (3, 3') soumis à l'action d'un ressort de rappel (4, 4'), guidés sensiblement transversalement à la fente d'introduction (5) dans des guidages de poinçons et pouvant être actionnés par un mécanisme à leviers agissant sur leurs faces frontales arrière, le mécanisme à leviers (2) comprenant un organe de commande pivotant autour d'un axe de palier s'étendant entre les deux guidages de poinçons sur le corps (1) du perforateur, perpendiculairement au plan formé par lesdits guidages de poinçons, caractérisé en ce que le mécanisme à leviers est constitué d'un seul levier de manoeuvre (2) conformé en levier à deux bras, l'un des poinçons (3, 3') pouvant être déplacé avec l'un des bras et l'autre poinçon, avec l'autre bras.

2. Perforateur de bureau, comprenant un corps de perforateur (6) muni d'une fente d'introduction (61) et deux poinçons (7, 7') soumis à l'action d'un ressort de rappel (8, 8'), guidés sensiblement transversalement à la fente d'introduction (61) et pouvant être actionnés par un mécanisme à leviers agissant sur leurs faces frontales arrière, le mécanisme à levier (9) comprenant un organe de commande pivotant autour d'un axe de palier (6) s'étendant entre les deux guidages de poinçons sur le corps du perforateur, perpendiculairement au plan formé par les guidages des ponçons, caractérisé en ce que le mécanisme à leviers est constitué d'un seul levier de manoeuvre (9) agissant alternativement sur les deux poinçons (7,7').

3. Perforateur de bureau selon l'une des revendications 1 ou 2, caractérisé en ce que les axes des guidages des poinçons forment avec le plan de la fente d'introduction (5; 61) un angle différent de 90°.

4. Perforateur de bureau selon l'une des revendications 1 ou 3, caractérisé en ce que respectivement un guidage de poinçon est disposé de part et d'autre de la fente d'introduction (5).

5. Perforateur de bureau selon l'une des revendications 1, 3 ou 4, caractérisé en ce que le levier de manoeuvre (2) est monté sur l'un des côtés larges du corps de perforateur (1) et comprend des membres de pression (21, 22) qui s'engagent dans des évidements arrière (11, 12) du corps de perforateur (1) et recouvrent les poinçons (3, 3').

6. Perforateur de bureau selon l'une des revendications 1 à 5, caractérisé en ce que les ressorts de rappel (4, 4'; 8, 8') sont disposés dans des évidements antérieurs (13, 13'; 62, 62') du corps de perforateur (1; 6).

7. Perforateur de bureau selon l'une des revendications 1, 3 à 6, caractérisé en ce que les bras de levier du levier de manoeuvre (2) agissant sur les deux poinçons (3, 3') présentent des longueurs différentes.

8. Perforateur de bureau selon la revendication 7, caractérisé en ce que les deux ressorts de rappel (4, 4') présentent des forces de rappel différentes.

9. Perforateur de bureau selon l'une des revendications 1 à 8, caractérisé en ce que les poinçons (3, 3') peuvent être actionnés l'un après l'autre.

10. Perforateur de bureau selon l'une des revendications 2, 3 ou 6, caractérisé en ce que les guidages des poinçons forment entre eux un angle aigu.

11. Perforateur de bureau selon l'une des revendications 2, 3, 6 ou 10, caractérisé en ce que le levier de manoeuvre est monté sur un palier oscillant (10) placé entre les deux guidages de poinçons.
